# DEMANDE DE BREVET EUROPEEN

(11) **EP 0 233 416 A1**
(43) Date de publication de la demande: **26.08.1987**
(21) Numéro de dépôt: 86400330.6
(22) Date de dépôt: 17.02.1986
(51) Int. Cl.: B26B 1/04

(54) **Couteau pliable**

(71) Demandeur: Caldoncelli-Vidal, Vitorio, F-75016 Paris (FR)
(72) Inventeur: Caldoncelli-Vidal, Vitorio, F-75016 Paris (FR)

(57) **Abrégé**

L'invention concerne un couteau pliable comportant une lame (20) articulée (22) sur un manche fermé de deux parties parallèles minces et souples (12,14) réunies par une entretoise (16) à l'extrémité opposée à l'articulation de la lame. La lame (20) est normalement bloquée en position ouverte ou fermée par coopération d'un doigt (respectivement 28 ou 30) avec un trou (34) formé dans la partie adjacente (12) du manche. Ladite partie peut être écartée pour ainsi libérer la lame (20) en rotation. L'un des doigts (30) est taillé en biseau pour faciliter l'extraction de la lame, par exemple à l'aide d'une encoche (40)
Application à la réalisation de tout instrument pourvu de moyens de blocage d'une articulation tout en conservant une ligne mince et élégante.

## Description

La présente invention a trait d'une façon générale à un couteau pliable du type dans lequel la lame est montée pivotante à une extrémité du manche et est agencée pour être repliée à l'intérieur de ce dernier.

On connait déjà dans le domaine des types tout à fait divers de couteaux dits à cran d'arrêt, dans lesquel un mécanisme, actionné par poussoir ou autre, est apte à réaliser l'ouverture et la fermeture automatiques de la lame du couteau, ce qui peut s'avérer dangereux, les mouvements de la lame étant généralement extrêmement rapides. En outre, ce type de couteau, du fait qu'il nécessite un certain nombre de pièces mécaniques internes, a des dimensions relativement importantes.

On connait en outre largement des couteaux pliables dans lesquels la lame est maintenue en position ouverte et fermée par un mécanisme souple à points durs. Un inconvénient de ce type de couteau est que la lame n'est pas maintenue rigidement en position ouverte, son pivotement étant toujours autorisé dans le sens de la fermeture. En outre, lors de ladite fermeture, la lame est susceptible de venir dans son logement avec une grande force, ce qui est dangereux.

La présente invention vise à pallier ces inconvénients et à proposer un couteau pliable qui,tout en disposant de moyens de blocage de la lame en positions ouverte et fermée, puisse avoir des dimensions transversales relativement réduites, au profit notamment d'un moindre encombrement et de l'élégance de ses lignes.

Un autre objet de l'invention consiste à exploiter cette relative minceur du couteau pour actionner les moyens de blocage à des fins d'ouverture et de fermeture.

A cet effet la présente invention concerne un couteau pliable, du type comprenant:un manche dans lequel est formé un logement longitudinal, une lame pivotante dans la région d'une extrémité du logement, des moyens de blocage agencés pour immobiliser la lame par rapport au manche en une position ouverte ou dépliée et une position fermée ou repliée, dans laquelle la lame est reçue dans ledit logement, caractérisé en ce que les moyens de blocage comprennent au moins un doigt en saillie à partir d'un bord latéral de la lame dans la région de son pivotement, agencé pour coopérer avec un refoncement formé dans une surface associée du manche, et en ce que le logement sépare le manche en deux parties sensiblement parallèles et relativement flexibles fixées l'une à l'autre à l'extrémité du logement opposée à la région de pivotement, de telle sorte qu'un mouvement d'écartement des deux parties du manche provoque le dégagement du doigt de son renfoncement associé pour ainsi libérer la lame en rotation.

L'invention sera mieux comprise à la lecture de la description détaillée suivante, donnée à titre d'exemple et faite en référence aux dessins annexés, sur lesquels :
- la figure 1 est une vue en perspective éclatée d'une première forme de réalisation d'un couteau selon l'invention.
- la figure 2 est une vue de côté du couteau de la figure 1,
- la figure 3 est une vue de dessus du couteau des figures 1 et 2,
- la figure 4 est une vue de perspective éclatée d'une seconde forme de réalisation d'un couteau selon l'invention,
- la figure 5 est une vue de côté du couteau de la figure 4, et
- la figure 6 est une vue du dessus du couteau des figures 4 et 5.

En référence tout d'abord aux figures 1 à 3, un couteau pliable selon une première forme de l'invention comprend un manche, globalement indiqué en 10 et formé de deux parties parallèles 12,14 fixées ensembes à l'une de leurs extrémités (à gauche sur les figures 1 à 3) par l'intermédiaire d'un élément 16 formant entretoise, de manière à ce que soit défini entre elles un logement sensiblement parallèlépipèdique 18. La fixation pourra être effectuée par rivets ou par tout autre moyen. Dans la présente forme de réalisation, l'entretoise 16 présente la forme d'une plaquette rectangulaire à partir de laquelle s'étend, sensiblement parallèlement aux parties 12, 14, une barrete souple 16 a analogue à une barrette d'accrochage de stylo conventionnelle, qui permettra avantageusement de ranger le couteau dans une poche à la manière d'un stylo.

A l'extrémité opposée des parties 12,14 du manche est montée pivotante une lame, globalement indiquée en 20. A cet égard, la partie 14 du manche comporte sur sa face intérieure un axe de pivotement transversal 22 qui traverse un trou circulaire 24 prévu à l'extrémité côté pivotement de la lame 20, et dont l'extrémité libre est reçue dans un second trou circulaire 26 ménagé en vis-à-vis dans la partie 12 du manche.

Le couteau comporte en outre des moyens de blocage de la lame 20 dans des positions ouverte et fermée, respectivement. Ces moyens de blocage comprennent, sur la face latérale de la lame 20 tournée vers la partie 12 du manche 10, un premier doigt cylindrique 28 en saillie situé entre le trou 24 et l'extrémité intérieure (indiquée en 20 a) de la lame 20, ainsi qu'un second doigt 30 également cylindrique, mais dont l'extrémité libre est conformée en biseau. Le second doigt 30 est en une position sensiblement symétrique du premier doigt 28 par rapport au trou 24. Les moyens de blocage comprennent en outre un décrochement 32 formé dans la face intérieure de la partie 12 de la lame 10. Sensiblement au centre du décrochement 32 est formé en trou 34, d'un diamètre sensiblement égal à celui des doigts 28,30 et disposé de manière à être en vis-à-vis soit du doigt 28, soit du doigt 30, selon que la lame est en position ouverte ou fermée, respectivement. A cet égard, il faut citer qu'à des fins d'illustration, la lame 20 et la partie 14 du couteau sont représentées deux fois sur la vue éclatée de la figure 1, la lame 20 étant représentée en position ouverte et fermée.

Notons en outre que le couteau une fois assemblé se présente sous la forme d'un ensemble relativement rigide, l'extrémité de pivotement de la lame 20 étant fermement pincée entre les deux parties 12,14 du manche. En outre, l'épaisseur transversale de ladite extrémité de pivotement de la lame 20 est à cet égard sensiblement égale à celle de l'entretoise 16, de manière à ce que les deux parties 12,14 du manche s'étendent parallèlement l'une à l'autre.

L'utilisation du couteau selon cette première forme de réalisation est la suivante :
. En position fermée de la lame 20, l'extrémité du doigt 30 est engagée dans le trou 34 associé de la partie 12, et la lame est ainsi fermement immobilisée dans cette position. Lorsqu'il souhaite ouvrir le couteau, l'utilisateur chasse simplement la lame 20 vers l'extérieur (vers le bas de la figure 1) en exerçant une poussée vers le bas à l'aide d'un doigt sur la barrette 16a, le doigt 30, grâce à la conformation en biseau de son extrémité, n'offrant qu'une faible résistance à ce mouvement d'extraction.

On pourra avantageusement accroître l'amplitude de ce mouvement d'extraction en donnant à la barrette 16a une forme cintrée vers l'extérieur, la poussée vers le bas étant alors exercée dans la région médiane de celle-ci. La lame peut alors être saisie par le dessous pour être amenée à pivoter dans le sens de la flèche 36 (figure 1) jusqu'à ce que le premier doigt 28 vienne buter sur le bord supérieur du décrochement 32. Les deux parties 12,14 du manche sont alors légèrement écartées à l'aide des doigts de manière à ce que le doigt 28 puisse tout d'abord glisser contre la face interne du décrochement 32, puis venir s'engager par son extrémité libre dans le trou associé 34, les parties 12,14 se rapprochant à nouveau l'une de l'autre par leur élasticité, et la lame 20 étant ainsi fermement bloquée en position ouverte.

Notons ici que l'objet du décrochement 32 est d'éviter qu'un trop grand effort d'écartement ne soit à exercer pour amener le doigt dans le trou 34.

On peut également noter, en particulier sur les figures 1 et 3, que la partie 12 du manche est légèrement plus courte que la partie 14, de telle sorte que, en position ouverte comme en position fermée, les mouvements du doigt,qui n'est pas en vis-à-vis du décrochement 32,ne soient pas entravés par ladite partie 12, ceux-ci ayant lieu au-delà de l'extrémité correspondante de cette partie.

Pour refermer le couteau, de manière similaire, les parties 12,14 sont légèrement écartées, tout d'abord pour permettre de dégager le doigt 28 du trou 34 puis, après un pivotement approprié selon la flèche 38 (figure 1), d'insérer l'extrémité du doigt 30 dans le même trou 34.

L'on comprend ainsi que c'est la faible épaisseur même des deux parties 12,14 du manche, avantageuse du point de vue esthétique, qui leur permet de jouer le rôle d'organes de verrouillage flexibles, pour ainsi permettre de façon simple et très sûre une immobilisation tout à fait rigide de la lame 20 par rapport au manche 10 tant en position ouverte qu'en position fermée.

Selon une varianté de cette première forme de réalisation, la barrette d'accrochage 16a pourra être conçue de telle sorte que l'écartement mutuel des parties 12,14, puisse être réalisé en enfonçant celle-ci entres lesdites parties, selon un mouvement similaire à celui destiné à l'extraction de la lame 20 à partir de la position fermée. A cet égard, la barrette pourra présenter, par exemple dans la région de son extrémité libre, une section transversale triangulaire ou trapézoidale dont la plus grande largeur sera supérieure à la largeur du logement 18 s'étendant entre les deux parties 12,14.

Sur les figures 4 à 6 est représentée une seconde forme de réalisation de l'invention. Sur ces figures, des éléments identiques ou similaires à ceux des figures 1 à 3 portent les mêmes numéros de référence, et ne seront pas décrits à nouveau ici.

On peut noter que le couteau des figures 4 à 6 diffère de celui des figures 1 à 3 en ce que l'entretoise 16 ne comporte pas de prolongement en forme de barrette de stylo, mais présente la forme d'un élément oblong, entièrement interne au manche 10, agencé pour tenir lieu de butée de la lame 20 en position fermée (non illustrée), afin qu'une encoche 40 pour ongle, prévue dans la face de la lame 20 tournée vers la partie 14, déborde à l'extérieur du manche pour être apte à être utilisée pour l'ouverture. Bien entendu, le doigt en biseau 30 sera positionné sur la lame de manière à être engagé dans le trou 34 lorsque le couteau est dans cette position fermée à butée. Le couteau des figures 4 à 6 comporte en outre, à son extrémité éloignée de la région de pivotement, une boucle 42 destinée à son accrochage.

Bien entendu, le manche et la lame pourront possèder des formes et des dimensions quelconques. En particulier, les parties 12 et/ou 14 du manche pourront présenter tout profil approprié dans la mesure où elles conservent la souplesse nécessaire à la manoeuvre des moyens de blocage. A cet égard, on peut observer sur les figures 1 et 4 que la partie 12 du manche présente une partie concave 44 qui a pour objet de rendre ladite partie plus souple, afin de faciliter son écartement pour le déblocage de la lame, ainsi que d'alléger le couteau et de faciliter sa préhension.

De plus, bien que l'on ait au cours de la description qui précède utilisé le terme "lame", pour l'élément pivotant 20, il est bien entendu que cet élément pourra prendre la forme de tout outil, instrument, spécialisé comme d'usage quotidien. En particulier, il pourra prendre la forme d'un couvert (fourchette, cuillère) avec un encombrement minimal avantageux notamment pour une utilisation en camping ou analogue. La forme du manche sera alors modifiée en conséquence pour être apte à recevoir l'extrémité libre du couvert en position repliée.

En outre, le couteau de l'invention pourra être constitué de tout matériau approprié, tel qu'acier inoxydable, laiton, avec le cas échéant un traitement de surface tel que placage de métal précieux, anodisation, ou encore bois, matériau plastique, etc.. Par ailleurs, on peut donner au couteau l'apparence d'un bijou en effectuant diverses incrustations de pierres ou autres éléments précieux.

On peut noter enfin que le doigt 30 (figures 1 à 4) pourra être légèrement décalé en hauteur par rapport à l'axe 22 et à l'autre doigt 28, de telle sorte qu'en position repliée, la lame 20 déborde légèrement de son logement au-dessous du manche 10, ce qui facilite son extraction par exemple à l'aide de l'encoche 40 prévue dans la lame, qui sera ainsi rendue accessible.

## Revendications

1. Couteau pliable, du type comprenant un manche (10) dans lequel est formé un logement longitudinal (18), et une lame (20) pivotante dans la région d'une extrémité du logement, et des moyens de blocage agencés pour immobiliser la lame (20) par rapport au manche en une position ouverte ou dépliée et une position fermée ou repliée, dans laquelle la lame (20) est reçue dans ledit logement (18), caractérisé en ce que les moyens de blocage comprennent au moins un doigt (28,30) en saillie à partir d'un bord latéral de la lame (20) dans la région de son pivotement, agencé pour coopérer avec un renfoncement (34) formé dans une surface associée (32) du manche (10) et en ce que le logement (18) sépare le manche en deux parties (12,14) sensiblement parallèles et relativement flexibles fixées l'une à l'autre à l'extrémité du logement opposée à la région de pivotement, de telle sorte qu'un mouvement d'écartement des deux parties (12,14) du manche provoque le dégagement du doigt (28,30) de son renfoncement associé (34) pour ainsi libérer la lame (20) en rotation.

2. Couteau selon la revendication 1, caractérisé en ce que la surface (32) associée au renfoncement (34) du manche est formée en un décrochement par rapport à la surface intérieure du logement (18).

3. Couteau selon l'une quelconque des revendications 1 et 2, caractérisé en ce que le renfoncement consiste en un trou traversant (34).

4. Couteau selon l'une quelconque des revendications 1 à 3, caractérisé en ce que les moyens de blocage comprennent deux doigts en saillie (28,30).

5. Couteau selon la revendication 4, caractérisé en ce qu'au moins l'un des doigts (30) présente une extrémité libre en forme de biseau.

6. Couteau selon la revendication 5, caractérisé en ce qu'il comprend en outre des moyens flexibles (16a) s'étendant à partir de la région de fixation desdites parties (12,14) du manche sensiblement parallèlement à ces dernières vers la région de pivotement, et agencés pour être déformés élastiquement vers l'intérieur du logement pour ainsi chasser la lame (20), alors en position repliée à l'intérieur du logement, et l'extraire partiellement dudit logement afin qu'elle puisse être saisie pour être amenée en position dépliée.

7. Couteau selon la revendication 6, caractérisé en ce que les moyens flexibles (16a) comportent au moins une partie dont la largeur est supérieure à celle dudit logement (18).

8. Couteau selon l'une quelconque des revendications 6 et 7, caractérisé en ce que les moyens flexibles (16a) présentent la forme d'une pince d'accrochage de stylo.

9. Couteau selon l'une quelconque des revendications 1 à 9, caractérisé en ce que le manche (10) est unitaire avec le corps d'un instrument d'écriture.
